# FASCICULE DE BREVET EUROPEEN

(11) **EP 3 042 582 B1**
(45) Date de publication et mention de la délivrance du brevet: **07.03.2018**
(21) Numéro de dépôt: 15150384.4
(22) Date de dépôt: 07.01.2015
(51) Int. Cl.: A44C 17/02, G04B 47/04

(54) **Système de sertissage pour un article d'horlogerie ou de joaillerie comprenant un ressort de torsion**
Crimp-System für einen Uhr- oder Schmuckartikel, das eine Torsionsfeder umfasst
Crimping system for an item of jewellery or watch including a torsion spring

(43) Date de publication de la demande: 13.07.2016
(73) Titulaire: Cartier International AG, 6312 Steinhausen (CH)
(72) Inventeur: Chevallier, Gabriel, 74200 Allinges (FR); Perrin, Davy, 25130 Villers-le-Lac (FR); Moyse, Romain, 25500 Montlebon (FR)
(74) Mandataire: P&TS SA (AG, Ltd.)

(56) Documents cités:
- WO-A2-2012/115458
- JP-A- 2010 046 218
- US-A- 2 125 362

## Description

### Domaine technique

La présente invention concerne un système de sertissage pour un article d'horlogerie ou de joaillerie dans lequel une pierre précieuse est montée de façon à donner un effet visuel de vibration de la pierre. La présente invention concerne également un cadran de montre et une pièce d'horlogerie ou bijouterie comportant un tel système de sertissage.

### Etat de la technique

Les systèmes de sertissage permettre de monter un ou des pierres précieuses à un support. Lorsque la pierre est montée de manière fixe sur le support, il est difficile de voir la lumière réfléchie au travers des différentes facettes de la pierre puisque les mouvements de la pierre sont très réduits. Un tel montage n'est donc pas optimal lorsque l'on recherche un certain effet d'animation. Pour cette raison, des systèmes de sertissage comprennent des éléments ressort ou des moyens optiques afin de produire un effet d'animation.

Dans le brevet US6433483, un article de bijouterie comporte des diamants étant illuminés à l'aide d'une source d'illumination. Un contrôleur contrôle la source d'illumination de sorte à varier l'intensité de la lumière émise pas la source permettant ainsi de mieux ressortir les effets optiques du diamant. Il est cependant souvent indésirable d'utiliser des dispositifs électroniques dans des pièces d'horlogerie ou bijouterie d'haute gamme.

Le document EP2510824 décrit un article de bijouterie comprenant une pierre précieuse fixée dans un chaton monté sur un élément pivot en matière plastique ou élastomère. Bien que l'ensemble pierre-chaton puisse se déplacer, son mouvement sur l'élément pivot ne donne pas un effet visuel de vibration de la pierre.

Le modèle d'utilité RU100367U décrit un article de bijouterie comprenant une pierre précieuse fixée dans un chaton en forme de rondelle, cet ensemble pierre-chaton est lié à une base de l'article par un ressort cylindrique. La vibration de la pierre montée sur le ressort provoque un effet de réfraction de la lumière. La fixation des extrémités du ressort au chaton et à la base est cependant compliquée et délicate. Dans le cas de petits ressorts, requis dans le cas de pierres de faibles tailles, ces derniers peuvent se déformer d'une manière excessive lorsque la pierre se déplace par rapport à sa position initiale, péjorant le mouvement de vibration de la pierre et donc de l'esthétique de la pièce. De plus, le dimensionnement du ressort de sorte à obtenir l'effet visuel recherché le rend fragile et le ressort peut être également déformé de manière irréversible par les chocs.

La demande de brevet WO2012/115458 décrit un article de bijouterie comprenant un support en forme de bague ayant un secteur creux dans lequel est monté un chaton par le biais d'un ressort spiral ou conique. Les extrémités du ressort sont fixées dans des rainures pratiquées dans le support et dans le chaton respectivement, et le chaton est mis en oscillation sous l'effet d'excitations externes sur le support. Selon une forme d'exécution, une goupille est montée au travers la partie supérieure du chaton, chacune des extrémités de la goupille étant logée dans le support dans un plan parallèle au plan du ressort (le ressort étant fixé à une partie inférieure du chaton). La goupille sert à empêcher la séparation du chaton et du support au cas de chocs importants. Selon ce document, avec cette construction, la partie inférieure du chaton peut uniquement vibrer dans une direction perpendiculaire à la goupille dans le plan du ressort, et la partie supérieure du chaton reste effectivement solidaire du support.

Bien qu'un tel article soit moins susceptible à une séparation accidentelle du chaton et/ou une déformation du ressort suite à un choc important, les oscillations du chaton sont beaucoup trop limitées par la goupille qui les amortisse d'une manière importante en permanence. Cela dénie en conséquence l'effet visuel recherché de l'article, voire la vibration ou mouvement de la pierre. De plus, même après le montage d'une pierre dans le chaton, le ressort et la goupille restent complètement visibles au porteur de l'article, ce qui affouille énormément l'esthétique de l'article de bijouterie.

Le document JP2010046218 décrit une pierre précieuse montée dans un support de sertissage et reliée à une base par l'intermédiaire d'un ressort hélicoïdal de compression. Une extrémité du ressort est fixée au support de sertissage et l'autre une tige solidaire de la base. La pierre peut ainsi osciller et montrer une brillance naturelle.

### Bref résumé de l'invention

Un but de la présente invention est de proposer un système de sertissage pour un article d'horlogerie ou de joaillerie exempt des limitations de l'état de la technique connu.

Un autre but de l'invention est d'obtenir un système de sertissage présentant un montage beaucoup plus facile et fiable de la pierre en comparaison avec les systèmes connus, et étant mieux adapté à l'utilisation de pierres de petite tailles.

Selon l'invention, ces buts sont atteints notamment au moyen d'un système de sertissage comprenant un support de sertissage; une pierre précieuse montée dans ou sur le support de sertissage; un élément élastique fixé au support de sertissage de manière à relier de façon flexible le support de sertissage audit article; l'élément élastique comprenant un ressort de torsion; une portion proximale s'étendant à partir du ressort de torsion et étant fixée au support de sertissage; une portion distale s'étendant à partir du ressort de torsion et étant destinée à coopérer avec l'article; le support de sertissage étant arrangé pour pouvoir osciller selon un mouvement axial et/ou radial par rapport à un axe de symétrie, suite à un mouvement de l'article; et de sorte que, en absence de vibration, les portions proximale et distale s'étendent de manière sensiblement parallèle à l'axe de symétrie.

Des formes d'exécution particulières et variantes sont décrites dans les revendications dépendantes.

La présente invention concerne également un assemblage comprenant une pluralité de systèmes de sertissage, ainsi qu'un article d'horlogerie ou de joaillerie comportant ledit système de sertissage.

### Brève description des figures

Des exemples de mise en oeuvre de l'invention sont indiqués dans la description illustrée par les figures annexées dans lesquelles:
la figure 1 montre une vue de côté d'un système de sertissage pour un article d'horlogerie ou de joaillerie, selon un mode de réalisation;
la figure 2 montre une vue en perspective du système de sertissage de la figure 1;
la figure 3 montre le système de sertissage de la figure 1, vu du dessus;
la figure 4 illustre le système de sertissage, selon un autre mode de réalisation; et
la figure 5 un élément de fixation distal du système de sertissage, selon un mode de réalisation.

### Exemple(s) de mode de réalisation de l'invention

Un système de sertissage 1 pour un article d'horlogerie 6 ou de joaillerie est illustré aux figures 1 et 2, selon un mode de réalisation. Le système de sertissage 1 comprend un support de sertissage 3, ou chaton, dans lequel est montée une pierre précieuse 2, telle qu'un diamant, rubis, saphir ou émeraude. On comprendra ici que l'expression "une pierre précieuse" signifie au moins une pierre précieuse 2, le support 3 pouvant supporter une pluralité de pierres précieuses 2. L'expression "pierre précieuse" peut également englober tout type de pierres, telles que les pierres fines. Un élément élastique 5 fixé au support de sertissage 3 relie de façon flexible le support de sertissage 3 à l'article 6. L'élément élastique 5 s'étend axialement entre le support de sertissage 3 et l'article 6.

Dans cet arrangement, la pierre 2 peut osciller ou vibrer sur l'élément élastique 5 suite à un mouvement de l'article 6 (autrement dit, de sorte à ce que le support de sertissage, et donc la pierre, puisse osciller ou vibrer sur l'élément élastique 5 suite à un mouvement de l'article 6). Par exemple, lors d'un choc ou d'un mouvement brusque de l'article d'horlogerie ou de joaillerie 6 comportant le système de sertissage 1, l'extrémité 17 de l'élément élastique 5 fixée sur l'article 6 reste fixe, tandis que le reste de l'élément élastique 5 se déforme élastiquement sous l'effet de l'accélération de la masse de la pierre 2 et du support de sertissage 3. La raideur de l'élément élastique 5, la masse de la pierre 2 et du support de sertissage 3, ainsi que l'intensité du choc sont les principaux facteurs définissant l'amplitude des vibrations (ou oscillations) de la pierre 2. L'oscillation de la pierre 2 se fait selon un mouvement radial par rapport à un axe de symétrie 15 et un mouvement axial par rapport à ce même axe 15.

Comme le système de sertissage 1 est destiné à un article d'horlogerie 6 ou de joaillerie, il doit être arrangé pour pouvoir créer une animation, par exemple sur un cadran de montre, sur la base d'une vibration de la pierre. Autrement dit, le système de sertissage 1 doit être configuré pour que la vibration de la pierre soit visible. La vibration doit également être pérenne dans le temps et dans son environnement d'utilisation. D'autre part, de manière à loger le système de sertissage 1, par exemple, entre le cadran et la glace de la montre, sur une lunette, un bijou, son encombrement doit être minimal et les dimensions du système de sertissage 1 devront être réduites.

La vibration de la pierre 2, selon un mouvement axial et/ou radial par rapport à l'axe de symétrie 15, sera visible dans le cas où la fréquence d'oscillation de celle-ci est adaptée à la persistance rétinienne. Cette fréquence d'oscillation est de préférence comprise entre 1 Hz et 30 Hz.

Dans une forme d'exécution illustrée à la figure 1, l'élément élastique comprend un ressort de torsion 5 formé d'un ressort à développante hélicoïdale, ci-après appelé " ressort hélicoïdal" comprenant un enroulement 50 d'une ou de plusieurs spires 10. Une portion proximale 13 s'étend à partir de l'enroulement 50 et est fixée sur le support de sertissage 3. Une portion distale 17 s'étend à partir de l'enroulement 50 et est destinée à coopérer avec l'article 6. A l'état de repos, c'est-à-dire en absence de vibration, le ressort de torsion 5 présente une configuration dans laquelle les portions proximale 13 et distale 17 s'étendent de manière sensiblement parallèle à l'axe de symétrie 15 (la portion 13 et l'axe 15 sont même sensiblement confondus) et l'enroulement 50 s'étendent de manière sensiblement perpendiculaire à l'axe de symétrie 15. Les portions proximale 13 et distale 17 sont représentées sous la forme d'une barre de section sensiblement cylindrique, comme les spires 10, mais pourrait prendre une autre forme, par exemple, elles pourraient prendre la forme d'un barreau de section rectangulaire, tel une lame.

La longueur de la portion proximale 13 est déterminée, entre autres, par une amplitude de vibration souhaitée du support de sertissage 3 et un encombrement faible du système de sertissage 1. L'amplitude de vibration dépend, entre autre, de la longueur cumulé des spires 10 et de la portion proximale 13. La portion proximale 13 favorise une augmentation de l'amplitude par un effet de balancement. Les spires 10 facilitent plus ou moins les mouvements radiaux selon les axes 15 et 16 (respectivement indiqués par les flèches 110 et 120 dans la figure 2). La longueur de la portion distale 17 a moins d'importance sur le mode de vibration et peut être minimisée de manière à réduire l'encombrement du système de sertissage 1.

En mode de vibration, les portions proximale 13 et distale 17 vont s'écarter de leur position de repos principalement dans le sens de l'enroulement des spires 10, tel que suggéré par les flèches dans la figure 2. Un mouvement des portions proximales 13 et distale 17 s'écartant dans une direction perpendiculaire au sens de l'enroulement des spires 10 n'est cependant pas exclu (comme indiqué par la flèche 100 dans la figure 1). Le ressort de torsion 5 est donc configuré de manière à permettre au support de sertissage 3 d'osciller dans les directions x, y et z (voir la figure 1), selon un mouvement rotatif par rapport à l'axe de symétrie 15 et 16 (indiqués par les flèches 110 et 120 dans la figure 2). Notons que les modes vibratoires selon les différents axes x, y et Z ne seront pas les mêmes. L'oeil percevra notamment plus facilement un mouvement selon une direction que selon une autre. Etant donné la configuration du ressort de torsion 5 et de l'arrangement des portions proximale 13 et distale 17, un mouvement purement en translation dans la direction z, c'est-à-dire sensiblement parallèle à l'axe de symétrie 15, est peu probable. La figure 3 montre le système de sertissage 1 vu du dessus (côté pierre 2) et l'oscillation selon le mouvement radial 151 qui décrit une ellipse. Ce mouvement favorise un effet de scintillement de la pierre 2.

Quoique dans les figures 1 et 3, l'enroulement 50 du ressort de torsion 5 est représenté avec une section cylindrique, d'autres types de sections, comme une section conique, sont également possibles. De manière similaire, les spires 10 du ressort hélicoïdal 5 peuvent être jointives mais peuvent également être non-jointives.

Selon une autre forme d'exécution illustrée à la figure 4, le ressort de torsion 5 comprend une lame de ressort torsadée 51. Dans la figure 4, les portions proximale 13 et distale 17 sont formées avec la même lame formant la lame torsadée 51. La lame ressort formant la portion proximale 13 est orientée sensiblement à 90° par rapport à la lame ressort formant la portion distale 17, le ressort de torsion 5 étant formé par la portion torsadée 51 de la lame.

Le ressort torsadé 51 peut comprendre une torsion ou pliage de la lame ressort selon un angle de torsion plus ou moins grand que 90°, ou encore plusieurs torsions de la lame. Les portions proximale 13 et distale 17 ne sont pas nécessairement formées intégralement avec le ressort torsadé 51 mais peuvent être fabriqués indépendamment et fixées au ressort torsadé 51 par la suite.

Dans tous les cas, l'élément élastique 5 a préférablement une raideur comprise entre 1.2x10⁻⁵ N/m et 1.4x10⁺¹ N/m et la masse combinée du support de sertissage 3 et de la pierre précieuse 2 est préférablement comprise entre 3x10-4 g et 4x10-1 g. Le support de sertissage 3 peut ainsi osciller selon un mouvement axial et/ou radial par rapport à un axe de symétrie 15, suite à un mouvement de l'article 6, avec une fréquence d'oscillation comprise entre 1 Hz et 30 Hz. Selon une forme d'exécution privilégiée, la masse combinée M du support de sertissage 3 et de la pierre précieuse 2 est comprise entre 1x10⁻³ g et 1x10⁻¹ g, et la raideur K de l'élément élastique 5 est comprise entre 3.9x10⁻⁵ N/m et 3.6 N/m. D'une manière encore plus privilégiée la masse combinée M du support de sertissage 3 et de la pierre précieuse 2 est comprise entre 1x10⁻² g et 5x10⁻² g, et la raideur K de l'élément élastique 5 est comprise entre 3.9x10⁻⁴ N/m et 1.8 N/m. Selon une autre forme d'exécution privilégiée, dans laquelle le support de sertissage 3 peut osciller selon un mouvement axial et/ou radial, suite à un mouvement de l'article 6, avec une fréquence d'oscillation comprise entre 10 Hz et 20 Hz par rapport à l'axe de symétrie 15, la masse combinée M du support de sertissage 3 et de la pierre précieuse 2 est comprise entre 1x10⁻² g et 5x10⁻² g, et la raideur K de l'élément élastique 5 est comprise entre 3.9x10⁻² N/m et 7.9x10⁻¹ N/m.

L'amplitude du mouvement radial peut être limitée par une combinaison de la raideur K de l'élément élastique 5 et la masse combinée du support de sertissage 3 et de la pierre précieuse 2.

Selon un mode de réalisation montré à la figure 5, la portion distale 17 est fixée à l'article 6 par l'intermédiaire d'un élément de fixation distal 14. Dans l'exemple illustré, l'élément de fixation distal comprend une tige 14 s'étendant essentiellement perpendiculairement à l'axe de symétrie 15. La tige 14 peut recevoir une pluralité de systèmes de sertissage 1, ces derniers pouvant être plus ou moins rapprochés les uns des autres, de manière à obtenir un assemblage de système de sertissage 1 produisant un effet visuel donné lorsque les systèmes de sertissage 1 sont en vibration. Une matrice de systèmes de sertissage 1 peut être obtenue en assemblant plusieurs tiges 14, chacune comprenant une pluralité de systèmes de sertissage 1.

Le système de sertissage 1, et l'assemblage comprenant une pluralité de systèmes de sertissage 1, peut être avantageusement inclus dans un article 6 tel qu'un bijou ou une pièce d'horlogerie, de manière à produire un effet visuel par l'oscillation du ou des systèmes de sertissage 1 suite à une stimulation externe (mouvement du porteur) de l'article 6. En particulier, le système de sertissage 1 ou un assemblage comprenant une pluralité de systèmes de sertissage 1 peut être avantageusement inclus sur un cadran d'une montre.

### Numéros de référence employés sur les figures

- 1: système de sertissage
- 10: spire
- 13: portion proximale
- 14: goupille
- 15: axe de symétrie
- 16: axe de symétrie
- 17: portion distale
- 2: pierre précieuse
- 5: élément élastique, ressort de torsion
- 50: enroulement
- 51: ressort torsadé
- 6: article d'horlogerie ou de joaillerie
- 30: cheville
- 7: profil
- 8: culasse
- 9: partie frontale
- 100: mouvement perpendiculaire au sens de l'enroulement des spires
- 110: mouvement radial
- 120: mouvement radial
- 151: mouvement radial

- K: raideur de l'élément élastique

## Revendications

1. Système de sertissage (1) pour un article d'horlogerie (6) ou de joaillerie comprenant:
un support de sertissage (3);
une pierre précieuse (2) montée dans ou sur le support de sertissage (3);
un élément élastique (5) fixé au support de sertissage (3) de manière à relier de façon flexible le support de sertissage (3) audit article (6),
une portion proximale (13) s'étendant à partir de l'élément élastique (5) et étant fixée au support de sertissage (3); une portion distale (17) s'étendant à partir de l'élément élastique (5) et étant destinée à coopérer avec l'article (6);
le support de sertissage (3) étant arrangé pour pouvoir osciller selon un mouvement axial et/ou radial par rapport à un axe de symétrie (15), suite à un mouvement de l'article (6); **caractérisé en ce que**
l'élément élastique (5) comprend un ressort de torsion (50, 51); et **en ce que**
en absence de vibration, les portions proximale (13) et distale (17) s'étendent de manière sensiblement parallèle à l'axe de symétrie (15).

2. Le système de sertissage (1) selon la revendication 1, dans lequel le ressort de torsion comprend un ressort à développante hélicoïdale comprenant un enroulement (50) d'une ou de plusieurs spires (10).

3. Le système de sertissage (1) selon la revendication 2, dans lequel l'enroulement (50) s'étend de manière sensiblement perpendiculaire à l'axe de symétrie (15).

4. Le système de sertissage (1) selon la revendication 2 ou 3, dans lequel l'enroulement (50) a une section cylindrique.

5. Le système de sertissage (1) selon la revendication 2 ou 3, dans lequel l'enroulement (50) a une section conique.

6. Le système de sertissage (1) selon l'une des revendications 2 à 5,
dans lequel l'enroulement (50) a des spires (10) jointives.

7. Le système de sertissage (1) selon la revendication 1,
dans lequel le ressort de torsion (5) comprend une lame torsadée (51).

8. Le système de sertissage (1) selon la revendication 7,
dans lequel les portions proximale (13) et distale (17) sont formées avec la même lame formant la lame torsadée (51); et dans lequel la portion proximale (13) est orientée sensiblement à 90° par rapport à la portion distale (17), la lame torsadée (51) étant formé par la portion torsadée 51 de la lame.

9. Le système de sertissage (1) selon la revendication 7 ou 8,
dans lequel le ressort torsadé (51) comprend une torsion de la lame ressort selon un angle de torsion plus ou moins grand que 90°, ou encore plusieurs torsions de la lame.

10. Le système de sertissage (1) selon l'une des revendications 1 à 9,
dans lequel l'amplitude et la fréquence de l'oscillation sont limitées par une combinaison de la raideur de l'élément élastique (5) et la masse combinée du support de sertissage (3) et de la pierre précieuse (2).

11. Le système de sertissage (1) selon l'une des revendications 1 à 10,
dans lequel l'élément élastique (5) a une raideur comprise entre 1.2x10⁻⁵ N/m et 1.4x10⁺¹ N/m et la masse combinée du support de sertissage (3) et de la pierre précieuse (2) est comprise entre 3x10⁻⁴ g et 4x10⁻¹ g, de sorte que le support de sertissage (3) puisse osciller avec une fréquence d'oscillation comprise entre 1 Hz et 30 Hz.

12. Le système de sertissage (1) selon l'une des revendications 1 à 10,
dans lequel l'élément élastique (5) a une raideur comprise entre 3.9x10⁻⁵ N/m et 3.6 N/m et la masse combinée du support de sertissage (3) et de la pierre précieuse (2) est comprise entre 1x10⁻³ g et 1x10⁻¹ g; ou
dans lequel l'élément élastique (5) a une raideur comprise entre 3.9x10⁻⁴ N/m et 1.8 N/m; et la masse combinée du support de sertissage (3) et de la pierre précieuse (2) est comprise entre 1x10⁻² g et 5x10⁻² g.

13. Le système de sertissage (1) selon l'une des revendications 1 à 10,
dans lequel le support de sertissage (3) oscille selon un mouvement axial et/ou radial par rapport à un axe de symétrie (15) avec une fréquence d'oscillation comprise entre 10 Hz et 20 Hz; et
dans lequel l'élément élastique (5) a une raideur comprise entre 3.9x10⁻² N/m et 7.9x10⁻¹ N/m; et la masse combinée du support de sertissage (3) et de la pierre précieuse (2) est comprise entre 1x10⁻² g et 5x10⁻² g.

14. Système de sertissage (1) selon l'une des revendications 1 à 13, dans lequel la portion distale (17) est fixée à l'article (6) par l'intermédiaire d'un élément de fixation distal (14).

15. Système de sertissage (1) selon la revendication 14,
dans lequel élément de fixation distal comprend une tige (14) s'étendant essentiellement perpendiculairement à l'axe de symétrie (15).

16. Assemblage comprenant une pluralité de systèmes de sertissage (1) selon la revendication 15, ladite pluralité de systèmes de sertissage (1) étant fixée sur une ou plusieurs tiges (14).

17. Cadran d'une pièce d'horlogerie comprenant le système de sertissage (1) **caractérisé par** l'une des revendications 1 à 15.

18. Article d'horlogerie ou de joaillerie (6) comprenant le système de sertissage (1) **caractérisé par** l'une des revendications 1 à 15.

## Patentansprüche

1. Crimp-System (1) für einen Uhren- (6) oder Schmuckartikel mit:
einem Fassungsträger (3);
einem Edelstein (2), welcher in oder auf dem Fassungsträger (3) montiert ist;
einem Federelement (5), das am Fassungsträger (3) befestigt ist, sodass der Fassungsträger (3) mit dem besagten Artikel (6) auf flexible Weise verbunden ist,
einem proximalen Teil (13), der sich von dem Federelement (5) aus erstreckt und am Fassungsträger (3) befestigt ist; einem distalen Teil (17), der sich von dem Federelement (5) aus erstreckt und dazu bestimmt ist, mit dem Artikel (6) zusammenzuwirken;
wobei der Fassungsträger (3) derart angeordnet ist, um entlang einer axialen und/oder radialen Bewegung in Bezug auf eine Symmetrieachse (15) infolge einer Bewegung des Artikels (6) schwingen zu können;
**dadurch gekennzeichnet, dass**
das Federelement (5) eine Torsionsfeder (50, 51) umfasst; und dass
wenn keine Schwingung vorhanden ist, der proximale Teil (13) und der distale Teil (17) sich im Wesentlichen parallel zur Symmetrieachse (15) erstrecken.

2. Crimp-System (1) gemäss Anspruch 1, worin die Torsionsfeder eine Schraubenevolvente-Feder mit einer Wicklung (50) von einer oder mehreren Windungen (10) umfasst.

3. Crimp-System (1) gemäss Anspruch 2, worin die Wicklung (50) sich im Wesentlichen senkrecht zur Symmetrieachse (15) erstreckt.

4. Crimp-System (1) gemäss Anspruch 2 oder 3, worin die Wicklung (50) einen zylindrischen Schnitt aufweist.

5. Crimp-System (1) gemäss Anspruch 2 oder 3, worin die Wicklung (50) einen Kegelschnitt aufweist.

6. Crimp-System (1) gemäss einem der Ansprüche 2 bis 5, worin die Wicklung (50) nebeneinanderliegende Windungen (10) aufweist.

7. Crimp-System (1) gemäss Anspruch 1, worin die Torsionsfeder (5) eine verdrehte Klinge (51) umfasst.

8. Crimp-System (1) gemäss Anspruch 7, worin der proximale Teil (13) und der distale Teil (17) mit der gleichen, die verdrehte Klinge (51) bildenden Klinge geformt sind; und worin der proximale Teil (13) im Wesentlichen um 90° in Bezug auf den distalen Teil (17) orientiert ist, wobei die verdrehte Klinge (51) durch den verdrehten Teil (51) der Klinge gebildet wird.

9. Crimp-System (1) gemäss Anspruch 7 oder 8, worin die verdrehte Feder (51) eine Torsion des Federblatts gemäss einem Torsionswinkel grösser oder kleiner als 90°, oder auch mehrere Torsionen des Federblatts, umfasst.

10. Crimp-System (1) gemäss einem der Ansprüche 1 bis 9, worin die Amplitude und die Frequenz der Schwingung durch eine Kombination der Steifheit des Federelements (5) und durch die kombinierte Masse des Fassungsträgers (3) und des Edelsteins (2) eingeschränkt werden.

11. Crimp-System (1) gemäss einem der Ansprüche 1 bis 11, worin das Federelement (5) eine Steifheit zwischen 1.2x10⁻⁵ N/m und 1.4x10⁺¹ N/m aufweist und die kombinierte Masse des Fassungsträgers (3) und des Edelsteins (2) zwischen 3x10⁻⁴ g und 4x10⁻¹ g liegt, sodass der Fassungsträger (3) mit einer Schwingfrequenz zwischen 1 Hz und 30 Hz schwingen kann.

12. Crimp-System (1) gemäss einem der Ansprüche 1 bis 11,
worin das Federelement (5) eine Steifheit zwischen 3.9x10⁻⁵ N/m und 3.6 N/m aufweist und die kombinierte Masse des Fassungsträgers (3) und des Edelsteins (2) zwischen 1x10⁻³ g und 1x10⁻¹ g liegt; oder
worin das Federelement (5)) eine Steifheit zwischen 3.9x10⁻⁴ N/m und 1.8 N/m aufweist; und die kombinierte Masse des Fassungsträgers (3) und des Edelsteins (2) zwischen 1x10⁻² g und 5x10⁻² g liegt.

13. Crimp-System (1) gemäss einem der Ansprüche 1 bis 10,
worin der Fassungsträger (3) gemäss einer axialen und/oder radialen Bewegung in Bezug auf eine Symmetrieachse (15) mit einer Schwingfrequenz zwischen Hz und 20 Hz schwingt; und
worin das Federelement (5) eine Steifheit zwischen 3.9x10⁻² N/m und 7.9x10⁻¹ N/m aufweist; und die kombinierte Masse des Fassungsträgers (3) und des Edelsteins (2) zwischen 1x10⁻² g und 5x10⁻² g liegt.

14. Crimp-System (1) gemäss einem der Ansprüche 1 bis 13, worin der distale Teil (17) am Artikel (6) durch ein distales Befestigungsmittel (14) befestigt ist.

15. Crimp-System (1) gemäss Anspruch 14, worin das distale Befestigungsmittel eine Welle (14) umfasst, die sich im Wesentlichen senkrecht zur Symmetrieachse (15).

16. Zusammenbau mit einer Vielzahl von Crimp-Systemen (1) gemäss Anspruch 15, wobei die besagte Vielzahl von Crimp-Systemen (1) auf einer oder mehreren Wellen befestigt ist.

17. Zifferblatt eines Zeitmessgeräts mit einem Crimp-System (1), das durch einen der Ansprüche 1 bis 15 gekennzeichnet ist.

18. Uhr- oder Schmuckartikel (6) mit einem Crimp-System (1), das durch einen der Ansprüche 1 bis 15 gekennzeichnet ist.

## Claims

1. Setting system (1) for a watchmaking or jewellery item (6) comprising:
a setting support (3);
a precious stone (2) mounted in or on the setting support (3);
an elastic element (5) fixed to the setting support (3) in such a way as to link the setting support (3) in a flexible manner to said item (6),
a proximal portion (13) extending from the elastic element (5) and being fixed to the setting support (3); a distal portion (17) extending from the elastic element (5) and being destined to cooperate with the article (6);
the setting support (3) being arranged to be able to oscillate with an axial and/or radial movement relative to a symmetrical axis (15), following a movement of article (6); **characterized in that**
the elastic element (5) comprises a torsion spring (50, 51); and **in that**
in absence of vibration, the proximal (13) and distal (17) portions extend substantially parallel to the symmetrical axis (15).

2. The setting system (1) according to claim 1,
wherein the torsion spring comprises an involute helical spring comprising a coiling (50) of one or several coils (10).

3. The setting system (1) according to claim 2,
wherein the coiling (50) extends in a manner substantially perpendicular to the symmetrical axis (15).

4. The setting system (1) according to claims 2 or 3,
wherein the coiling (50) has a cylindrical section.

5. The setting system (1) according to claims 2 or 3,
wherein the coiling (50) has a conical section.

6. The setting system (1) wherein one of the claims 2 to 5,
wherein the coiling (50) has contiguous turns (10).

7. The setting system (1) according to claim 1,
wherein the torsion spring (5) comprises a twisted blade (51).

8. The setting system (1) according to claim 7,
wherein the proximal (13) and distal (17) portions are formed with the same blade forming the twisted blade (51); and wherein the proximal portion (13) is oriented substantially at 90° in relation to the distal portion (17), the twisted blade (51) being formed by the twisted portion (51) of the blade.

9. The setting system (1) according to claim 7 or 8,
wherein the twisted spring (51) comprises a torsion of the spring blade according to a torsion angle more or less greater than 90°, or else several torsions of the blade.

10. The setting system (1) according to one of the claims 1 to 9,
wherein the amplitude and frequency of the oscillation are limited by a combination of the stiffness of the elastic element (5) and the combined mass of the setting support (3) and the precious stone (2).

11. The setting system (1) according to one of the claims 1 to 10, wherein the elastic element (5) has a stiffness between 1.2x10⁻⁵ N/m and 1.4x10⁺¹ N/m and the combined mass of the setting support (3) and the precious stone (2) is between 3x10⁻⁴ g and 4x10⁻¹ g, so that the setting support (3) can oscillate with an oscillation frequency between 1 Hz and 30 Hz.

12. The setting system (1) according to one of the claims 1 to 10,
wherein the elastic element (5) has a stiffness of between 3.9x10⁻⁵ N/m and 3.6 N/m and the combined mass of the setting support (3) and the precious stone (2) is between 1x10⁻³ g and 1x10⁻¹ g; or
wherein the elastic element (5) has a stiffness between 3.9x10⁻⁴ N/m and 1.8 N/m; and the combined mass of the setting support (3) and the precious stone (2) is between1x10⁻² g and 5x10⁻² g.

13. The setting system (1) according to one of the claims 1 to 10,
wherein the setting support (3) oscillates with an axial and/or radial movement relative to a symmetrical axis (15) at an oscillation frequency between10 Hz and 20 Hz; and
wherein the elastic element (5) has a stiffness between 3.9x10⁻² N/m and 7.9x10⁻¹ N/m; and the combined mass of the setting mass (3) and the precious stone (2) is between 1x10⁻² g and 5x10⁻² g.

14. Setting system (1) according to one of the claims 1 to 13,
wherein the distal portion (17) is fixed to the article (6) by means of a distal fixing element. (14).

15. Setting system (1) according to claim 14,
wherein the distal fixing element comprises a stem (14) extending substantially perpendicularly to the symmetrical axis (15).

16. Assembly comprising a plurality of setting systems (1) according to the claim15, said plurality of setting systems (1) being fixed on one or several stems (14).

17. Dial of a timepiece comprising a setting system (1) **characterized by** one of the claims 1 to 15.

18. Watchmaking or jewellery article (6) comprising the setting system (1) **characterized by** one of the claims 1 to 15.
